# EUROPÄISCHE PATENTSCHRIFT

(11) **EP 0 796 803 B1**
(45) Veröffentlichungstag und Bekanntmachung des Hinweises auf die Patenterteilung: **13.01.1999**
(21) Anmeldenummer: 97103599.3
(22) Anmeldetag: 05.03.1997
(51) Int. Cl.: B65D 83/10, B26B 5/00

(54) **Spender für Klingen**
Blade dispenser
Distributeur de lames

(30) Priorität: 19.03.1996 DE 29605063 U
(43) Veröffentlichungstag der Anmeldung: 24.09.1997
(73) Patentinhaber: Lutz KG, 42653 Solingen (DE)
(72) Erfinder: Lutz, Alexander Dipl.-Ing., 42653 Solingen (DE); Lutz, Friederich, 42653 Solingen (DE)
(74) Vertreter: Türk, Gille, Hrabal

(56) Entgegenhaltungen:
- EP-A- 0 494 485
- WO-A-88/08773
- FR-A- 2 416 772
- GB-A- 2 161 737
- US-A- 3 943 627
- US-A- 4 277 888

## Beschreibung

Die Erfindung betrifft einen Spender für Klingen, der ein als Handgriff ausgebildetes Gehäuse zur Aufnahme eines Stapels oder Paketes von Klingen aufweist, das an einem Ende einen Schlitz zum Ausschieben der jeweils obersten Klinge des Klingen-Paketes enthält.

Ein gattungsgemäßer Spender ist durch die GB-A-2 161 737 bekannt geworden.

Bei bekannten Spendern dieser Gattung dient das Gehäuse allein als Behältnis für die Aufbewahrung der Klingen, aus dem die Klingen bei Bedarf von Hand ausgeschoben und dann beispielsweise in einen separaten Halter eingesetzt werden, um mit der Klinge spezielle Arbeiten ausführen zu können, insbesondere Schneid-Arbeiten.

Der Erfindung liegt die Aufgabe zugrunde, das Gehäuse eines Klingen-Spenders derart auszugestalten, daß es sowohl als Behältnis zum Aufbewahren und Entnehmen noch nicht benutzter Klingen, als auch zusätzlich auch für anderweitige Verwendung geeignet ist, beispielsweise als Halter für eine aus ihm teilweise ausgeschobene Klinge dienen kann, so daß der Spender auch als Halter für eine Art Messer nach Art der GB-A-2 161 737 benutzt werden kann.

Diese Aufgabe wird erfindungsgemäß mit einem Spender der eingangs genannten Gattung gelöst, welcher die Merkmale des kennzeichnenden Teiles des Anspruches 1 aufweist.

Weitere Ausgestaltungen und Weiterbildungen der Erfindung sind Gegenstand der Unteransprüche.

Durch die Erfindung wird ein Klingen-Spender geschaffen, der nicht nur zum Aufbewahren und Abgeben unbenutzter Klingen geeignet ist, sondern der auch als Halter für eine nur teilweise aus ihm ausgeschobene Klinge benutzt werden kann, so daß er eine Kombination aus Klingen-Spender und Messer bzw. Hilfsmesser bildet.

Der Spender bzw. sein Gehäuse ist dabei so ausgestaltet, daß er einen vollständigen Schutz des Benutzers bei Entnahme einzelner Klingen und auch beim Arbeiten mit einer nur teilweise ausgeschobenen Klinge gewährleistet. Beim normalen Ausschieben einer Klinge sind alle Kanten der jeweils auszuschiebenden Klinge einschließlich der geschliffenen Kante von Teilen des Gehäuses umschlossen, bis der Benutzer die teilweise ausgeschobene Klinge ganz herauszieht und dann beispielsweise in einen separaten Halter einsetzt. Wird der Spender als Halter für eine teilweise ausgeschobene Klinge benutzt, so wird die oberste Klinge des Klingen-Stapels so weit ausgeschoben, daß ein kurzes Stück ihrer Schneidkante für die gewünschten Schneid-Arbeiten frei liegt bzw. über das Gehäuse übersteht.

Das hintere Ende des Gehäuses des Spenders ist vorzugsweise abgerundet, damit das Gehäuse dem Handgriff eines Messers wie eines Küchenmessers angepaßt ist und gut in der Hand des Benutzers liegt.

Der Deckel des Gehäuses ist vorzugsweise mit dem Korpus desselben einstückig ausgebildet und in Kunststoff gespritzt, wobei die Verbindung zwischen Korpus und Deckel von einem Filmscharnier gebildet ist. Nach dem Einlegen einer Druckfeder und eines Klingen-Paketes in das geöffnete Gehäuse wird der Deckel auf den Korpus geklappt und mittels an seiner freien Kante vorgesehenen Widerhaken, welche in entsprechende Öffnungen des Korpus einrasten können, verschlossen. Es sind daher keine separaten Bauteile erforderlich. Dieser Verschluß ist dauerhaft und öffnet sich nicht von selbst, sondern ist gegen unbeabsichtigtes Öffnen gesichert. Das Gehäuse kann daher, nachdem alle Klingen aus ihm entnommen worden sind, preiswert entsorgt werden, insbesondere wenn die in ihm angeordnete Feder aus demselben oder gleichen Material wie das Gehäuse selbst besteht.

Zum Entnehmen der einzelnen Klingen ist im Deckel des Gehäuses ein Schieber geführt gelagert, der mit der jeweils obersten Klinge des im Gehäuse befindlichen Klingen-Paketes zusammenwirkt, um diese auszuschieben und ggfs. in eine Arbeitsposition vorschieben und halten zu können.

In dieser letztgenannten Position muß der Schieber durch auf ihn ausgeübten Druck gehalten werden, da andernfalls die in eine Arbeitsposition ausgeschobene Klinge in das Gehäuse des Spenders schon durch leichten Druck zurückgeschoben wird. Das bildet einen wirksamen Schutz für den Benutzer gegen Verletzungen. Da die in die Arbeitsposition ausgeschobene Klinge unter Schneidbelastung in das Gehäuse des Spenders zurückgleitet, wenn der Benutzer den Schieber nicht unter Druck setzt und hält, gleitet die Klinge auch dann in das Gehäuse zurück, wenn der Spender beispielsweise herabfällt und die ausgeschobene Spitze der obersten Klinge auf einen mehr oder weniger festen Gegenstand auftrifft.

Die für einen seitlichen Kantenschutz der ausgeschobenen Klingen vorgesehenen hochstendenen Stege oder Begrenzungen des Gehäuses sind vorzugsweise zumindest teilweise nach außen abfallend bzw. abgeschrägt ausgebildet, um die zwischen diese Stege vorgeschobenen Enden der Klingen besser erfassen zu können, beispielsweise indem man auf das ausgeschobene Klingenende mit dem Finger oder dem Daumen drückt und die so erfaßte Klinge dann aus dem Gehäuse herauszieht.

Zum Befestigen des erfindungsgemäßen Klingen-Spenders auf einer Display-Karte oder einer sonstigen Unterlage können bekannte Bajonettnieten vorgesehen sein, die in entsprechende Löcher im Gehäuse des Spenders einsetzbar und darin einrastbar sind.

In der Zeichnung ist ein Ausführungsbeispiel des erfindungsgemäßen Klingen-Spenders schematisch dargestellt, und zwar zeigt
- Fig. 1: eine Draufsicht auf den Klingen-Spender, wobei sich der zum Ausschieben und ggfs. Halten der jeweils obersten Klinge eines Klingen-Paketes vorgesehene Schieber in seiner zurückgezogenen Ausgangsposition befindet,
- Fig. 2: einen Querschnitt durch den Spender aus Fig. 1 nach Linie II - II, wobei ein in das Gehäuse des Spenders eingelegtes Klingen-Paket zu erkennen ist,
- Fig. 3: einen Längsschnitt des Klingen-Spenders aus Fig. 1,
- Fig. 4: einen weiteren Querschnitt des Klingen-Spenders aus Fig. 1 im Bereich des in den Deckel des Gehäuses eingesetzten Schiebers,
- Fig. 5: einen im Maßstab vergrößerten Teil-Querschnitt des Klingen-Spenders,
- Fig. 6: eine Seitenansicht des Schiebers des Klingen-Spenders und
- Fig. 7: eine Draufsicht des Schiebers.

Der in der Zeichnung gezeigte Klingen-Spender weist ein in Form eines Handgriffes ausgebildetes Gehäuse 1 auf, das aus einem kastenförmigen Korpus 2 und einem diesen Korpus verschließenden Deckel 3 besteht. Der Deckel 3 ist an einer Längskante über ein Filmscharnier 4 mit dem Korpus 2 verbunden, so daß Korpus 2 und Deckel 3 einstückig in Kunststoff gespritzt werden können.

Der Deckel 3 wird in der Schließlage durch Widerhaken 5 gehalten, welche in schlitzförmige Ausnehmungen 6 in der betreffenden Seitenwand 7 des Korpus 2 des Gehäuses 1 einrasten, so daß dieser Verschluß sich nicht ohne Einwirkung eines Werkzeuges lösen läßt.

Aus Fig. 5 ist im einzelnen erkennbar, daß jeder am Deckel 3 angeformte Widerhaken 5 einen konischen Körper 35 mit daran angeformter hochstehender Nase 34 aufweist. Die Widerhaken 5 können mit Spiel in die entsprechende Ausnehmung 6 derart eingeschoben werden, daß der konische Körper 35 ein nachgebendes Auslenken des Widerhakens 5 ermöglicht und die Nase 34 sich sodann von außen gegen einen innerhalb der Ausnehmung 6 versenkt befindlichen Absatz 36 derart legt, daß der Widerhaken 5 praktisch nicht über die Außenseite der Seitenwand 7 des Korpus 2 des Gehäuses 1 übersteht. Somit ist eine raumsparende Bauart für die Verpackung, Lagerung und den Versand der erfindungsgemäßen Spender gewährleistet.

Innerhalb des Gehäuses 1 ist auf dem Boden 8 des Korpus 2 ein hochstehender Steg 9 einstückig angeformt, der einen Raum 10 begrenzt, in welchen eine hier nicht dargestellte gewölbte Blattfeder eingesetzt werden kann, welche ein in das Gehäuse 1 eingelegtes Paket 11, das aus einer Mehrzahl von beispielsweise trapezförmigen, aber auch anders geformten, Klingen 12 besteht, gegen den Deckel 3 drückt. Der Deckel 3 ist an der Innenseite mit in Längsrichtung desselben verlaufenden Rippen 13 und 14 versehen, die als Anlage für das Klingen-Paket 11 dienen, wie insbesondere Fig. 2 zeigt. Dabei sind die inneren Rippen 14 gegeneinander geneigt angeordnet und bilden eine Schwalbenschwanz-Führung 15, wie Fig. 2 und 4 erkennen lassen.

Der Deckel 3 enthält ein sich in Längsrichtung desselben erstreckendes Langloch 16, das als Führung und Endlagenbegrenzung für einen Schieber 17 dient, dessen Einzelheiten am besten aus Fig. 6 und 7 erkennbar sind. Die gegeneinander geneigten zwei inneren Rippen 14 sind beidseits des Langloches 16 angeordnet.

Der Schieber 17 weist zwei einstückig miteinander verbundene Abschnitte auf, nämlich ein auf der Außenseite des Deckels 3 befindliches Druckstück 18 und einen auf der Innenseite des Deckels 3 in der Schwalbenschwanz-Führung 15 geführten Mitnehmer 19, die beide breiter als das Langloch 16 sind und über einen stegförmigen Hals 20, welcher der Weite des Langloches 16 angepaßt ist, einstückig miteinander verbunden sind.

Der Schieber 17 läßt sich durch geeignete Kippbewegungen in das Langloch 16 und die Schwalbenschwanz-Führung 15 derart einsetzen, daß er unverlierbar mit dem Deckel 3 verbunden ist und bleibt.

Da der Schieber 17 einstückig aus Kunststoff gespritzt ist, der eine gewisse Elastizität aufweist, ist es möglich, das Druckstück 18 gegenüber dem Mitnehmer 19 um den in diesem Falle eine Art Gelenk bildenden Hals 20 begrenzt zu verschwenken.

Der Mitnehmer 19 weist an seiner Unterseite einen Absatz 21 auf, der als Anschlag dient und gegen die hintere Kante der jeweils obersten Klinge 12 des Klingen-Paketes 11 gedrückt werden kann, um diese Klinge aus dem Gehäuse 1 durch einen am vorderen Ende desselben befindlichen Schlitz 22 auszuschieben. Das Druckstück 18 weist nahe seinem vorderen Ende an der Unterseite einen Steg 23 auf, der sich als Begrenzungsanschlag gegen das vordere Ende 24 des Langloches 16 legen kann, um die Strecke zu begrenzen, um welche die jeweils oberste Klinge 12 des Paketes 11 durch den Schlitz 22 auf eine an den Schlitz 22 anschließende Auflage 25 ausgeschoben werden kann. Diese Auflage 25 ist so ausgebildet, daß das auf ihr liegende Ende einer teilweise ausgeschobenen Klinge 12 beispielsweise zwischen Daumen und einem Finger eines Benutzers erfaßt und ganz aus dem Gehäuse 1 herausgezogen werden kann. Die vordere Kante 26 der Auflage 25 ist dabei entsprechend der vorderen Kante 27 von im Gehäuse 1 beispielsweise untergebrachten trapezförmigen Klingen 12 abgeschrägt, damit diese vordere Kante 27 bei normal ausgeschobener Klinge 12 nicht über die vordere Kante 26 der Auflager 25 übersteht, um Verletzungen des Benutzers zu vermeiden.

Das ist gleicherweise auch gewährleistet, wenn die Klingen eine anders geformte Schneidkante wie eine gebogene vordere Kante aufweisen.

An der kürzeren Längskante der Auflage 25 ist ein sich zur vorderen Kante 26 verjüngender hochstehender Steg 28 als Kantenschutz für die auszuschiebenden Klingen 12 vorgesehen. An der gegenüberliegenden längeren Kante der Auflage 25 ist am Deckel 3 eine bogenförmig ausgeschnittene, im Querschnitt U-förmige Verlängerung 29 vorgesehen, welche als dreiseitiger Kantenschutz für die angeschliffene Kante der auszuschiebenden Klinge 12 dient und mit ihrer Oberseite über dieser Klinge angeordnet ist.

Unterhalb der Auflage 25 sind weitere seitliche Stege 30 vorgesehen, die sich in Richtung zur vorderen Kante 26 der Auflage 25 ebenfalls keilförmig verjüngen, um das Ergreifen des vorderer Endes einer teilweise ausgeschobenen Klinge 12 zwischen Daumen und Finger eines Benutzers zu erleichtern.

Das dem Schlitz 22 gegenüberliegende Ende 31 des Gehäuses 1 ist halbkreisförmig abgerundet, wie Fig. 1 zeigt, damit das Gehäuse 1, wenn es als Handgriff für ein Hilfsmesser dient, gut in der Hand des Benutzers liegt.

Wenn der Schieber 17 so weit nach vorne bzw. in Richtung des Schlitzes 22 geschoben ist, daß der an der Unterseite seines Druckstückes 18 befindliche Steg 23 am vorderen Ende 24 des Langloches 16 anschlagförmig anliegt, ist die oberste Klinge 12 des Klingen-Paketes 11 mit ihrem vorderen Ende nur so weit auf die Auflage 25 ausgeschoben, daß die vordere Kante 27 der Klinge 12 sich im Bereich der vorderen Kante 26 der Auflage 25 befindet und nicht über diese übersteht.

Falls das Gehäuse 1 als Halter für ein Hilfsmesser bzw. für eine in eine Schneidstellung zu bringende Klinge 12 benutzt werden soll, ist es erforderlich, die betreffende Klinge so weit aus dem Gehäuse 1 herauszuschieben, daß diese über die vordere Kante 26 der Auflage 25 ein kurzes Stück übersteht, um die gewünschte Schneidwirkung zu ermöglichen. Dabei ist es auch erforderlich, die ausgeschobene Klinge 12 in der gewünschten Arbeitsposition zu halten.

Um dies zu ermöglichen, ist das Druckstück 18 des Schiebers 17 am hinteren Ende mit einer abgewinkelt hochstehenden Verlängerung 32 versehen, die es ermöglicht, das Druckstück 18 um den Hals 20 gegenüber dem in der Schwalbenschwanz-Führung 15 gehaltenen Mitnehmer 19 derart zu verschwenken, daß der Steg 23 über das vordere Ende 24 des Langloches 16 angehoben wird und der Schieber 17 dementsprechend weiter vorgeschoben werden kann, bis der stegförmige Hals 20 des Schiebers 17 sich gegen das vordere Ende 24 des Langloches 16 anschlagförmig legt. Nun befindet sich die ausgeschobene Klinge 12 in einer Arbeitsposition, in der sie Schneidwirkung entfalten kann. Der Steg 28 dient dabei als Widerlager, so daß die Klinge 12 in Schneidrichtung ausreichend fest vom als Halter dienenden Gehäuse 1 gehalten wird, solange sie durch ausreichenden Druck auf das Druckstück 18 und insbesondere dessen Verlängerung 32 in der ausgeschobenen Position gehalten wird. Wird der Druck auf das Druckstück 18 und dessen Verlängerung 32 jedoch aufgehoben, wird die Klinge 12 in ihrer ausgefahrenen Position nicht mehr gehalten, so daß sie unter Schneiddruck oder sonstigem auf sie ausgeübten äußeren Druck in das Gehäuse 1 zurückgleitet, bis sie nicht mehr über die Vorderkante 26 der Auflage 25 übersteht. Die Klinge 12 kann daher keine Verletzungen oder sonstigen schädlichen Wirkungen verursachen. Vielmehr befindet sie sich innerhalb des Gehäuses 1 in der teilweise ausgefahrenen Position, aus der sie von Hand auch entnommen werden kann, angeordnet.

Im Boden 8 des Korpus 2 des Gehäuses 1 sind Bajonett-Löcher 33 zum Einsetzen von hier nicht gezeigten Bajonettnieten, mit denen das Gehäuse 1 an einer nicht gezeigten Display-Karte befestigt werden kann, vorgesehen.

## Patentansprüche

1. Spender für Klingen, mit einem als Handgriff ausgebildeten Gehäuse (1) zur Aufnahme eines Stapels oder Paketes von Klingen (11), das an einem Ende einen Schlitz (22) zum Ausschieben der jeweils obersten Klinge des Klingen-Paketes aufweist,
**dadurch gekennzeichnet,**
daß das Gehäuse (1) seitlich des Schlitzes (22) mit nach außen führenden Stegen (28, 30) im Bereich der Längskanten versehen ist, die zum Schutz der angeschliffenen Kante(n) einer ausgeschobenen Klinge (12) dienen.

2. Spender nach Anspruch 1, dadurch gekennzeichnet, daß im Deckel (3) des Gehäuses (1) ein in Richtung des Schlitzes (22) von Hand bewegbarer und in zwei Endstellungen bringbarer Schieber (17) zum Ausschieben der jeweils obersten Klinge (12) in eine Entnahmestellung und in eine über die Entnahmestellung hinausragende Schneidstellung vorgesehen ist.

3. Spender nach Anspruch 1 oder 2, dadurch gekennzeichnet, daß das dem Schlitz (22) entgegengesetzte Ende (31) des Gehäuses (1) abgerundet ist.

4. Spender nach einem der Ansprüche 1 bis 3, dadurch gekennzeichnet, daß der Deckel (3) des Gehäuses (1) ein Langloch (16) als Führung für den Schieber (17) enthält und daß der Schieber (17) ein auf der Außenseite des Deckels (3) befindliches Druckstück (18) und einen auf der Innenseite des Deckels befindlichen Mitnehmer (19) für einzelne Klingen (12) aufweist, wobei der Handgriff (18) sowie der Mitnehmer (19) breiter als das Langloch (16) ausgebildet und über einen in das Langloch passenden Hals (20) untereinander verbunden sind.

5. Spender nach einem der Ansprüche 1 bis 4, dadurch gekennzeichnet, daß das Druckstück (18) des Schiebers (17) an seinem über den Mitnehmer (19) vorstehenden Ende an der Unterseite einen mit dem Schlitz (22) zugewandten Ende (24) des Langloches (16) in Kontakt bringbaren Anschlag (23) für die Entnahmestellung aufweist und das Druckstück (18) mittels des an seinem oberhalb des vorderen Endes des Mitnehmers (19) liegenden hinteren Ende (32) über den Hals (20) gegenüber dem Mitnehmer (19) unter Fingerdruck hochschwenkbar vorgesehen ist, um den Anschlag (23) anzuheben und um den Schieber (17) dementsprechend vorschieben zu können bis der Hals (20) sich gegen das Ende (24) des Langloches (16) anschlagförmig anlegt, um die jeweils oberste Klinge (12) in die Schneidstellung zu positionieren.

6. Spender nach einem der Ansprüche 1 bis 5, dadurch gekennzeichnet, daß der Schieber (17) einstückig aus eine gewisse Elastizität aufweisendem stabilen Kunststoff geformt ist.

7. Spender nach einem der Ansprüche 1 bis 6, dadurch gekennzeichnet, daß das Gehäuse (1) einstückig aus Kunststoff geformt und der Deckel (3) mit dem Korpus (2) des Gehäuses über ein Filmscharnier (4) verbunden ist.

8. Spender nach einem der Ansprüche 1 bis 7, dadurch gekennzeichnet, daß der Deckel (3) des Gehäuses (1) und dessen Korpus (2) mit einem Widerhaken (5) und Schlitze (6) aufweisenden Verschluß versehen sind.

9. Spender nach Anspruch 8, dadurch gekennzeichnet, daß die Widerhaken (5) mit Spiel vorgespannt in die Schlitze (6) eingreifen und passen.

10. Spender nach Anspruch 9, dadurch gekennzeichnet, daß jeder Schlitz (6) einen Absatz (36) als Anlage für einen Widerhaken (5) enthält.

11. Spender nach einem der Ansprüche 1 bis 8, dadurch gekennzeichnet, daß an der Innenseite des Deckels (3) des Gehäuses (1) als Anlagen und seitliche Führungen ausgebildete Längsrippen (13, 14) vorgesehen sind.

12. Spender nach einem der Ansprüche 1 bis 9, dadurch gekennzeichnet, daß im Boden (8) des Korpus (2) des Gehäuses (1) Bajonett-Löcher (33) zum Einstecken und Verriegeln von Bajonett-Nieten vorgesehen sind.

## Claims

1. Blade dispenser comprising a housing (1) designed as a handle for receiving a pile or pack of blades (11), said housing including at one end thereof a slot (22) for slidingly dispensing the uppermost blade of a pile of blades,
**characterized in that**
said housing (1) is provided ajacent said slot (22) with outwardly projecting webs (28, 30), arranged in the area of longitudinal edges thereof and adapted to protect the sharp front edge of a dispensed blade (12).

2. Blade dispenser as defined by claim 1,
**characterized in that**
in a cover (3) of said housing (1) is located a pusher (17) movable by hand into the direction of slot (22) and pushable into two end positions for dispensing the uppermost blade (12), one of said positions being a dispensing position, wheras the other position is a cutting position extending beyond the dispensing position.

3. Blade dispenser as defined by either of claims 1 or 2,
**characterized in that**
the end portion (31) of the housing (1) facing the slot (22) is rounded.

4. Blade dispenser as defined by either of claims 1 to 3,
**characterized in that**
the cover (3) of housing (1) is provided with a longitudinal aperture (16) for guiding the pusher (17), and in that said pusher (17) comprises a thrust member (18) located on the outer face of the cover (3), as well as a catch (19) located on the inner face of said cover and adapted to grasp individual blades (12), wherein the width of the handle (18) and of the catch (19) is larger than that of the longitudinal aperture (16) and said handle (18) and said catch (19) are joined by means of a neck portion (20) adapted to fit in the longitudinal aperture.

5. Blade dispenser as defined by either of claims 1 to 4,
**characterized in that**
the thrust member (18) of the pusher (17) is provided at the lower side of an end portion extending beyond the catch (19) with a stopper (23) limiting the dispensing position and that it is contacted with an end portion (24) of the longitudinal aperture (16) facing the slot (22), and in that the thrust member (18) is finger pressed by means of the rear portion (32) located above the front end of the catch (19) into an upper position above the neck portion (19) for lifting the stopper (23) and for correspondingly forward the pusher (17) until the neck portion (20) fixedly abuts the end portion (24) of the logintudinal aperture (16) for locating the uppermost blade (12) of the pile in the cutting position.

6. Blade dispenser as defined by either of claims 1 to 5,
**characterized in that**
the pusher (17) is manufactured in one piece from of a solid synthetic material having a certain degree of elasticity.

7. Blade dispenser as defined by either of claims 1 to 6,
**characterized in that**
the housing (1) is manufactured in one piece from a synthetic material, and in that the cover (3) is fastened to the body (2) of the housing by means of a film joint (4).

8. Blade dispenser as defined by either of claims 1 to 7,
**characterized in that**
the cover (3) of the housing (1) and the body (2) thereof are provided with a closure consisting of barbs (5) and slots (6).

9. Blade dispenser as defined by claim 8,
**characterized in that**
the barbs (5) are prestressed in the slots (6) with a certain clearance.

10. Blade dispenser as defined by claim 9,
**characterized in that**
the slots (6) each comprise a shoulder (36) serving as stopper for a barb (5).

11. Blade dispenser as defined by either of claims 1 to 8,
**characterized in that**
on the inner face the of cover (3) of the housing (1) are provided longitudinal ribs (13, 14) serving as stoppers and lateral guide elements.

12. Blade dispenser as defined by either of claims 1 to 9,
**characterized in that**
the bottom portion (8) of the body (2) of the housing (1) is provided with bayonet-type holes (33) for inserting and clamping bayonet type-rivets.

## Revendications

1. Distributeur de lames comprenant un boîtier (1) conçu sous forme de poignée pour recevoir une pile ou un paquet de lames (11) qui est pourvue à l'une des ses extrémités d'une fente (22) permettant d'extraire la lame supérieure de la pile de lames,
**caractérisé en ce que**
le boîtier (1) est pourvu à proximité latérale de la fente (22) de nervures (28, 30) s'étendant dans la région de ses bords longitudinaux vers le coté extérieur pour protéger le bord avant d'une lame (12) distribuée.

2. Distributeur de lames suivant la revendication 1,
**caractérisé en ce que**
dans le couvercle (3) du boîtier (1) est prévu un poussoir (17) commandé à la main et déplaçable dans deux positions finales afin de distribuer individuellement la lame supérieure (12) de la pile, c'est-à-dire d'une part dans une position de distribution et d'autre part dans une position s'étendant au delà de la position de coupe.

3. Distributeur de lames suivant l'une des revendications 1 ou 2,
**caractérisé en ce que**
l'extrémité (31) du boîtier (1) disposée à l'opposé de la fente (22) est arrondie.

4. Distributeur de lames suivant l'une des revendications 1 à 3,
**caractérisé en ce que**
le couvercle (3) du boîtier (1) comprend un trou oblong (16) servant de guide pour le poussoir (17), et en ce que ledit poussoir (17) comprend un élément de poussée (18) prévu sur le coté extérieur du couvercle (3), ainsi qu'un tenon d'entraînement (19) pour les lames á distribuer prévu sur le coté intérieur du couvercle, la poignée (18) ainsi que le tenon d'entraînement (19) ayant une largeur plus grande que celle du trou oblong (16) et étant liés l'un par rapport à l'autre par l'intermédiaire d'un col (20) emboîté dans le trou oblong.

5. Distributeur de lames suivant l'une des revendications 1 à 4,
**caractérisé en ce que**
l'élément de poussée (18) du poussoir (17) comprend sur le coté inférieur de son extrémité s'étendant au delà du tenon d'entraînement (19) une butée (23) entrant en contacter avec une extrémité (24) du trou oblong (16) opposée à la fente (22), et en ce que l'élément de poussée est relevé par un doigt par l'intermédiaire de l'extrémité arrière (32) située au dessus de l'extrémité avant du tenon d'entraînement (19) au dessus du col (20) par rapport au tenon d'entraînement (19), afin de soulever la butée (23) et d'avancer en conséquence le poussoir (17) jusqu'à ce que le col (20) prenne appui sur l'extrémité (24) du trou oblong pour positionner la lame supérieure (12) de la pile dans la position de coupe.

6. Distributeur de lames suivant l'une des revendications 1 à 5,
**caractérisé en ce que**
le poussoir (17) est formé d'une seule pièce à partir d'une matière synthétique ayant une certaine élasticité.

7. Distributeur de lames suivant l'une des revendications 1 à 6,
**caractérisé en ce que**
le boîtier (1) est réalisé en une seule pièce dans une matière synthétique, et en ce que le couvercle (3) est fixé au corps (2) du boîtier par l'intermédiaire d'une molette dentée (4).

8. Distributeur de lames suivant l'une des revendications 1 à 7,
**caractérisé en ce que**
le couvercle (3) du boîtier (1) ainsi que son corps (2) sont pourvus d'une fermeture composée de barbes (5) et de fentes (6).

9. Distributeur de lames suivant la revendication 8,
**caractérisé en ce que**
les barbes (5) sont précontraintes et emboîtées avec un certain jeu dans les fentes (6).

10. Distributeur de lames suivant la revendication 9,
**caractérisé en ce que**
chacune des fentes (6) comprend un épaulement (36) servant d'appui pour l'une des barbes (5).

11. Distributeur de lames suivant l'une des revendications 1 à 8,
**caractérisé en ce que**
sur le coté intérieur du couvercle (3) du boîtier (1) sont prévues des nervures longitudinales (13, 14) servant d'appui et de guide latéral.

12. Distributeur de lames suivant l'une des revendications 1 à 9,
**caractérisé en ce que**
dans le fond (8) du corps (2) du boîtier (1) sont prévus des trous à baionette (33) pour l'emboîtement et le blocage de rivets à baionette.
